# EUROPÄISCHE PATENTSCHRIFT

(11) **EP 0 147 815 B1**
(45) Veröffentlichungstag und Bekanntmachung des Hinweises auf die Patenterteilung: **07.02.1990**
(21) Anmeldenummer: 84116027.8
(22) Anmeldetag: 21.12.1984
(51) Int. Cl.: F24C 15/16, A47L 15/50

(54) **Haushalts- bzw. Küchengerät**
Domestic apparatus, e.g. for the kitchen
Appareil de ménage p.ex. pour la cuisine

(30) Priorität: 05.01.1984 AT 23/84; 20.04.1984 AT 1345/84
(43) Veröffentlichungstag der Anmeldung: 10.07.1985
(73) Patentinhaber: Elektra Bregenz Aktiengesellschaft, A-6130 Schwaz (AT)
(72) Erfinder: Österle, Reinhard, A-6922 Wolfurt (AT); Sinz, Johann, A-6933 Doren 210 (AT); Wehinger, Ernst, A-6923 Lauterach (AT); Henry, Karlheinz, A-6922 Wolfurt (AT); Gehrer, Rudolf, A-6922 Wolfurt (AT)
(74) Vertreter: Hefel, Herbert, Dipl.-Ing.

(56) Entgegenhaltungen:
- DE-A- 2 036 885
- DE-U- 8 222 468
- US-A- 1 994 227
- US-A- 2 139 990

## Beschreibung

Die Erfindung bezieht sich auf ein Haushalts- bzw. Küchengerät mit einem Aufnahmeraum für Gargut bei einem Back- oder Bratrohr oder zur Aufnahme von Geschirr bei einer Geschirrspülmaschine nach den Merkmalen des Oberbegriffes des Patentanspruches 1.

Ein Haushalts- bzw. Küchengerät dieser Bauart ist bekannt siehe z. B. US-A-1 994 227. Die Schwenkachsen der Kurbeln liegen hier innerhalb des Aufnahmeraumes für das Gargut und werden daher sehr heiß, vor allem dann, wenn im oberen Bereich des Aufnahmeraumes für das Gargut noch etwa Grillheizkörper angeordnet sind, wie dies ja bei modernen Herden üblich ist und bereits zur Standardausrüstung solcher Haushaltsgeräte gehört. Ferner sind hier zur Halterung und Aufnahme der Gargutträger seitlich leiterartige Roste vorgesehen, die sich im unteren Bereich über die gesamte Tiefe des Aufnahmeraumes erstrecken und die im oberen Bereich noch mindestens zwei Drittel dieser Tiefe einnehmen. Die Anordnung der Kurbeln ist ferner hier so getroffen, daß bei ausgefahrenem Gargutträger die Hälfte desselben noch immer im Aufnahmeraum verbleibt, so daß das Gargut kaum zugänglich ist, ein ganz erheblicher Nachteil, da das Gargut während des Garvorganges ja in der Regel in irgendeiner Form behandelt oder betreut werden muß (Wenden des Gargutes; Aufgießen; Hinzufügen von Beilagen u.dgl. mehr). Die Zugänglichkeit des Gargutes ist nicht nur dadurch erschwert, daß der Gargutträger auch bei ausgefahrener Stellung mit seiner hinteren Hälfte innerhalb des Aufnahmeraumes liegt, auch seitlich ist die Zugänglichkeit verwehrt, und zwar durch die erwähnten leiterartigen Roste.

Aus dem deutschen Gebrauchsmuster 82 22 468 ist auch ein Haushaltswärmegerät zum Garen von Lebensmitteln mit einem Back- oder Bratrohr bekannt. Die dieses Back- und Bratrohr verschließende Türe ist rechtwinkelig zu ihrer Ebene gegen das Bratrohr bzw. von diesem weg verschiebbar gelagert, es handelt sich um eine schubkastenartig geführte Tür. An der Innenseite dieser Türe liegen übereinander angeordnet die Stützelemente für die aufzulegenden Gargutträger. Der Bedienungsperson sind also diese Stützelemente unmittelbar benachbart, wenn sie die Türe des Backrohres öffnet. Sind in diesen Stützelementen übereinander mehrere Gargutträger gelagert und ist es notwendig, während des Back- oder Bratvorganges Zugriff zu einem im unteren Bereich liegenden Gargutträger zu haben, so ist dies bei dieser vorbekannten Konstruktion nicht möglich, da ein solcher unten liegender Gargutträger gar nicht herausgenommen werden kann, ohne daß nicht vorab die oberhalb von ihm liegenden Gargutträger entfernt werden, es sei denn, daß recht umständlich und schwerfällig Manipulationen getätigt werden, die darüberhinaus zeitaufwendig sind, so daß das geheizte Back- oder Bratrohr sehr lange offen bleiben muß, und dabei das Gargut abkühlt.

Die Erfindung geht nun von dem oben erläuterten Stand der Technik aus. Es liegt ihr die Überlegung zugrunde, daß es nicht zweckmäßig ist, daß beim Öffnen der Türe das Gargut dieser unmittelbar folgt, daß aber andererseits die Arbeit der Hausfrau erleichtert und die Überwachung des Gargutes verbessert wird, wenn mittels mechanischer Hilfseinrichtungen und unabhängig von der Öffnungsbewegung der Türe der oder die Gargutträger aus der Muffel heraustreten und darüberhinaus angehoben werden und sich so dem überwachenden Auge der Hausfrau offen darbieten, wobei die Gargutträger noch einzeln zugänglich sein sollen, damit das Gargut optimal behandelt werden kann.

Zur Lösung dieser Aufgabe schlägt die Erfindung nun jene Merkmale vor, die Gegenstand und Inhalt des kennzeichnenden Teiles des Patentanspruches 1 sind.

Nach einem zweckmäßigen Merkmal ist vorgesehen, daß die von der Beschickungsöffnung aus gesehen hintere Kurbel über ihre Länge einen abgewinkelten Verlauf aufweist und bei in den Aufnahmeraum eingeschwenkter Halterung für die Gargutträger ein Abschnitt dieser Kurbel im wesentlichen parallel zur hinteren Wand des Aufnahmeraumes liegt. Durch die Wahl der Form der Kurbel wird nicht nur erreicht, daß der Gargutträger beim Ausziehen weit vorgeschoben, sondern dabei noch zusätzlich der Bedienungsperson weit entgegen gehoben wird.

Zweckmäßigerweise ist auch im Scheitelbereich und auf Seiten der Schwenkachse der paarweise vorgesehenen hinteren Kurbel mindestens ein Versteifungsholm angeordnet. Die bei solchen Einrichtungen anzubringenden Lager sind hinsichtlich ihrer Größe beschränkt, so daß auf diesem Weg für eine ausreichende Stabilität gesorgt werden kann.

Zweckmäßigerweise greifen an einem außerhalb des Aufnahmeraumes liegenden Abschnitt der Kurbel manuell und/oder motorisch betätigbare Getriebe und/oder Hebel zur Verschwenkung der Parallelkurbel an.

Die Zeichnung veranschaulicht ein Ausführungsbeispiel der Erfindung. Es zeigen: Fig. 1 und 2 einen Längsschnitt durch ein Backrohr, wobei bei der Darstellung nach der Fig. 1 die Gargutträger innerhalb des Aufnahmeraumes liegen, in Fig. 2 jedoch ausgeschwenkt sind; die Fig. 3, 4, 5 und 6 veranschaulichen schematisch Hilfseinrichtungen, mit welchen die Parallelkurbel motorisch bzw. manuell betätigt werden kann; Fig. 7 ist eine Seitensicht des Halters für die Gargutträger.

Das Back- oder Bratrohr nach Fig. 1 und 2 kann beispielsweise Bestandteil eines Herdes sein oder aber auch einen selbständigen Baukörper darstellen, wie er im modernen Küchenbau verwendet wird, der beispielsweise getrennt von einer Kochstelle im Möbelverbau angeordnet ist. Dieses Back- und Bratrohr kann in herkömmlicher Weise beheizt sein oder auch eine Heißluftheizung besitzen, die Heizung ist hier, da für die Erfindung nicht wesentlich, nicht dargestellt. Auch im Zusammenhang mit gasbeheizten Back- und Bratrohren ist die Erfindung mit Erfolg anwendbar.

Dieses Back- und Bratrohr besitzt nun einen Aufnahmeraum 1, der von einer Wärmeisolierung 2 umgeben ist. Die Beschickungsöffnung 7 ist von einer Türe 3, die hier strichliert angedeutet ist, verschließbar. Der Aufnahmeraum 1 besitzt eine Decke 4, einen Boden 5, eine hintere Wand 6 und seitliche Wandungen 12.

Im Bereich der Decke 4, und zwar im Mittelbereich des Aufnahmeraumes 1 sowie nahe der Beschickungsöffnung 7 sind Achsen 8 und 9 vorgesehen, um welche die Kurbeln 10 und 11 einer Parallelkurbel paarweise schwenkbar gelagert sind. Die Achsen 8 und 9 liegen außerhalb des vom Aufnahmeraum 1 umgrenzten Raumes, und zwar unmittelbar oberhalb der Decke 4. Die paarweise vorgesehenen Kurbeln 10 und 11 liegen nahe den jeweiligen Seitenwänden 12 (Fig. 5) innerhalb des Aufnahmeraumes 1. Die Ebenen, in welchen sich diese Kurbeln 10 und 11 betriebsmäßig bewegen, sind durch die strichliertpunktierte Linie 13 in Fig. 5 angedeutet.

Als Koppel für die durch die Kurbeln 10, 11 gebildete Parallelkurbel dient die Halterung 14 für den Gargutträger 16.

Als Gargutträger sind hier Backbleche gezeigt, es können aber auch Auflageroste oder andere geeignete Träger hier eingesetzt werden. Der Halter 14 für die Gargutträger zeigt in Seitensicht (Fig. 7) eine L-förmige Gestalt. Am horizontalen Schenkel 17 sind die Kurbeln 10 und 11 angelenkt. Die Anlenkpunkte sind hier mit 10' und 11' bezeichnet (Fig. 7). Am vertikalen Schenkel 18 sind übereinanderliegende Kragarme 19 vorgesehen, die sich in dieselbe Richtung erstrecken wie der Horizontalschenkel 17. Oberhalb der einzelnen Kragarme 19 sind hinterschnittene Laschen 20. Die Gargutträger 16 liegen auf diesen Kragarmen 19 auf und ihr aufgebogener hinterer Rand wird von hinterschnittenen Laschen 20 übergriffen.

Die der Beschickungsöffnung 7 benachbarte Kurbel 11 ist als gerader Hebel ausgebildet. Die hintere Kurbel 10 zeigt einen abgewinkelten Verlauf über ihre wirksame Länge. Bei in den Aufnahmeraum 1 eingeschwenkter Parallelkurbel liegt dabei ein Abschnitt 10" in etwa parallel zur hinteren Wand 6 des Aufnahmeraumes 1. Dadurch ist es möglich, auf den der Schwenkachse 9 benachbarten Abschnitt 10"' an der Kurbel 10 einen oder mehrere querverlaufende Versteifungsholme 21 vorzusehen. Diese Versteifungsholme verlaufen rechtwinkelig zur Zeichnungsebene und verbinden die jeweils paarweise nahe den beiden Seitenwänden 12 des Aufnahmeraumes 1 vorgesehenen Kurbeln 10.

Zur Betätigung der Parallelkurbeln können motorisch oder manuell betätigbare Getriebe oder Hebel verwendet werden. Ein erstes Ausführungsbeispiel dazu zeigt die Fig. 3. Die Kurbel 10 ist über ihre Schwenkachse 9 hinaus verlängert und in diesem Abschnitt 22 ist ein Längsloch 23 eingearbeitet. In dieses Längsloch 23 greift ein Bolzen 24, der in eine Gewindemuffe 25 fest eingesetzt ist. Eine ortsfest gelagerte, drehbare Gewindespindel 26 wird über ein Reibradgetriebe 27, 28 von einem Motor 29 angetrieben und durchsetzt die erwähnte Gewindemuffe 25. Endschalter 30 und 31, auf die der Kurbelabschnitt 22 bei seiner Verschwenkung unmittelbar einwirkt, steuert die Stromzufuhr zum Motor 29. Wird der Motor 29 eingeschaltet, so dreht sich die Gewindespindel 26 und zieht dabei je nach Drehrichtung der Gewindemuffe nach rechts oder nach links, die ihrerseits dadurch die Kurbel 10 verschwenkt. Zweckmäßig ist dabei der Stromkreis für den Motor 29 über einem Türschalter verriegelbar, so daß die Verstellmechanik nur dann eingeschaltet werden kann, wenn die Türe 3 geöffnet ist.

Eine andere Konstruktion für eine solche motorische Verstellung zeigt schematisch die Fig. 4, wobei gleiche Teile mit denselben Hinweisziffern ausgestattet worden sind wie im Zusammenhang mit Fig. 3. Der über die Schwenkachse 9 hinausragende Abschnitt 22' der Kurbel 10 ist hier als Zahnsegment ausgebildet, mit welchem eine motorisch betriebene Schnecke 32 in Wirkverbindung steht. Anstelle einer Schnecke kann auch ein gewöhnliches Zahnradritzel verwendet werden, dessen Drehachse dann parallel zur Achse 9 der Kurbel 10 liegt.

Eine rein mechanische Betätigungseinrichtung ist in Fig. 5 schematisch dargestellt. Diese Fig. 5 zeigt schematisch eine Draufsicht auf das Back-oder Bratrohr. Der Aufnahmeraum dieses Back- oder Bratrohres ist durch eine strichlierte Linie angedeutet, die Seitenwände 12 sind bezeichnet, ebenso die hintere Wand 6. Eine durch Striche und Punkte gebildete Linie 13 veranschaulicht die Ebenen, in welchen die Kurbeln 10 und 11 sich bewegen. An der Stirnseite ist oberhalb der Türe 3 ein um die Achse 34 schwenkbarer Hebel 35 gelagert, der über ein Verbindungsgestänge 36 mit einem Verlängerungsabschnitt 22" der Kurbel 10 verbunden ist. Durch das Herausschwenken des Hebels 35 in einer Horizontalebene (Pfeil 37) wird über das Gestänge 36 die Parallelkurbel verschwenkt. Sowohl die motorischen Getriebe wie auch die manuellen Getriebe sind so ausgebildet, daß sie selbsthemmend sind, d.h., daß die Parallelkurbeln in jeder eingeschwenkten Lage von selbst halten.

Eine weitere Antriebsmechanik, ähnlich jener nach Fig. 3, ist in Fig. 6 dargestellt. Der über die außerhalb des Aufnahmeraumes 1 liegende Schwenkachse 9 hinaus verlängerte Abschnitt 22 ist hier ebenfalls mit einem Langloch 23 ausgestattet, in welchem ein Bolzen 24 oder ein Gleitschuh gelagert ist. Anstelle einer Gewindespindel ist hier jedoch ein endloser Seil-, Ketten- oder Bandzug 26' vorgesehen, der über eine vom Motor 29 angetriebene Antriebsrolle 50 und eine Umlenkrolle 51 geführt ist. Auch hier sind Endschalter 30 und 31 vorgesehen.

Der Schwenkwinkel der Parallelkurbel 10, 11 ist so bemessen, daß bei ausgeschwenkter Parallelkurbel (Fig. 2) der vertikale Schenkel 18 der Halterung 14 in etwa in der Ebene der Beschikkungsöffnung 7 des Aufnahmeraumes 1 liegt.

Grundsätzlich ist es auch möglich, in der Zeichnung jedoch nicht dargestellt, die Schwenkachsen 8 und 9 der Parallelkurbel unterhalb des Bodens 5 und außerhalb des Aufnahmeraumes 1 vorzusehen. Eine solche Anordnung kann man sich am besten so vorstellen, wenn die Fig. 1 und 2 umgedreht und somit auf dem Kopf stehend betrachtet werden. In diesem Fall ist die Halterung 14 für die Gargutträger entsprechend umzugestalten.

Die Vorteile der beanspruchten Konstruktion sind offenkundig. Die Türe 3 kann geöffnet werden, ohne daß das Gargut aus dem Aufnahmeraum 1 heraustritt. Erst bei der Betätigung der Parallelkurbel wird das Gargut bzw. werden die Gargutträger ausgefahren, wobei sie der vor der Beschickungsöffnung 7 stehenden Hausfrau sozusagen entgegengehoben werden. Aus Fig. 2 ist auch erkennbar, daß die einzelnen Gargutträger, hier als Backbleche dargestellt, ohne weitere Behinderung und jeweils mit beiden Händen und in beliebiger Reihenfolge aus der Halterung 14 entnommen oder in diese eingesetzt werden können.

Unter Parallelkurbel im Sinne dieser Erfindung wird ein schwenkbar gelagertes Hebelgestänge verstanden, das zwei, je paarweise vorhandene Kurbeln besitzt und eine diese Kurbeln verbindende Koppel, wobei infolge gleicher Wirklänge der Kurbeln die Koppel unabhängig von der jeweiligen Schwenklage der Kurbeln ihre Lage im Raum beibehält. Die Kurbeln bewegen sich dabei gleichsinnig.

Die Verbindungsstelle zwischen den Achsen 8 und 9 und den Kurbeln 10 und 11 bzw. die Lagerungen 10' und 11' zwischen den Kurbeln und der Halterung 14, können so ausgebildet sein, daß sie leicht lösbar sind. Klemm- und Steckverbindungen sind dazu geeignet. Dank der leichten Lösbarkeit können die einzelnen Teile herausgenommen und gereinigt werden und ebenso leicht wieder eingebaut werden. Die Verbindungsglieder sind so ausgestaltet, daß unrichtige Verbindungen ausgeschaltet werden.

Im gezeigten Ausführungsbeispiel sind die Kurbeln 10 und 11 paarweise vorhanden. Bei entsprechend stabiler Ausführung ist es durchaus möglich, nur auf einer Seite des Aufnahmeraumes 1 eine Parallelkurbel vorzusehen. Auf der anderen Seite kann dann ein Führungshebel angeordnet sein. Dadurch werden die Gargutträger bzw. der Halter für die Gargutträger noch leichter zugänglich.

Es ist ferner zweckmäßig, die Verstellmechanik für die Verschwenkung der Parallelkurbel so auszubilden, daß ca. auf der Hälfte des Verstellweges die maximale Verstellgeschwindigkeit erreicht wird, Anfangs- und Endgeschwindigkeit hingegen stetig auf Null zurückgehen, so daß ein abruptes Anfahren bzw. Abbremsen vermieden wird. Je weiter der Gargutträger 16 auskragt, um so größer wird das Lastmoment. Also steigt der Kraftbedarf gegen Ende des Ausfahrvorganges. Bei einer manuellen Betätigung vergrößert man daher sinnvollerweise gegen Ende des Ausfahrvorganges den Betätigungsweg, um den nötigen Kraftaufwand zu reduzieren.

## Patentansprüche

1. Haushalts- bzw. Küchengerät mit einem Aufnahmeraum für Gargut bei einem Back- oder Bratrohr oder zur Aufnahme von Geschirr bei einer Geschirrspülmaschine, wobei die Beschikkungsöffnung des Aufnahmeraumes durch eine Türe verschließbar ist und der Aufnahmeraum mindestens eine Halterung für einen Gargut- bzw. Geschirrträger aufweist, wobei die Halterung für den Gargutträger bzw. den Geschirrträger als Koppel eines Kurbelgetriebes ausgebildet ist, wobei die Schwenkachse der der Beschickungsöffnung benachbarten Kurbel nahe der Beschikkungsöffnung und die Schwenkachse der anderen Kurbel in etwa im Mittelbereich des Aufnahmeraumes liegen und das Kurbelgetriebe als Parallelkurbel ausgebildet ist und die Länge der Kurbeln etwa der lichten Höhe des Aufnahmerau-- mes entspricht, dadurch gekennzeichnet, daß die Schwenkachsen (8, 9) aller Kurbeln (10, 11) außerhalb des vom Aufnahmeraum (1) umgrenzten Raumes liegen und die hintere Halterung (14) für den bzw. für die Gargutträger (16) bzw. Geschirrträger in Seitensicht eine L-förmige Gestalt aufweist und der Vertikalschenkel (18) übereinanderliegende Kragarme (19) besitzt mit jeweils darüberliegenden hinterschnittenen Laschen (20) zum Auflegen und Einhängen von Gargutträgern (16) bzw. Geschirrträgern, wobei der Horizontalschenkel (17) der Halterung (14) und die Kragarme (19) bezogen auf den vertikalen Schenkel (18) in dieselbe Richtung weisen, also auf derselben Seite des Vertikalschenkels (18) angeordnet sind und am Horizontalschenkel (17) der Halterung (14) die Kurbel (10, 11) der Parallelkurbel (10 - 11) angelenkt sind und bei in den Aufnahmeraum (1) eingeschwenkter Parallelkurbel (10 - 11) der Vertikalschenkel (18) der hinteren Halterung (14) der hinteren Wand (15) des Aufnahmeraumes (1) benachbart liegt.

2. Haushalts- bzw. Küchengerät nach Anspruch 1, dadurch gekennzeichnet, daß die von der Beschickungsöffnung (7) aus gesehen hintere Kurbel (10) über ihre Länge einen abgewinkelten Verlauf aufweist und bei in den Aufnahmeraum (1) eingeschwenkter Halterung (14) für die Gargutträger (16) ein Abschnitt (10") dieser Kurbel (10) im wesentlichen parallel zur hinteren Wand (15) des Aufnahmeraumes (1) liegt.

3. Haushalts- bzw. Küchengerät nach Anspruch 2, dadurch gekennzeichnet, daß im Scheitelbereich und auf Seiten der Schwenkachse (9) der paarweise vorgesehenen hinteren Kurbeln (10) mindestens ein Versteifungsholm (21) angeordnet ist.

4. Haushalts- bzw. Küchengerät nach einem der Ansprüche 1 bis 3, dadurch gekennzeichnet, daß an einem außerhalb des Aufnahmeraumes (1) liegenden Abschnitt (22, 22', 22") der Kurbel (10) manuell und/oder motorisch betätigbare Getriebe und/oder Hebel zur Verschwenkung der Parallelkurbel (10 - 11) angreifen.

5. Haushalts- bzw. Küchengerät nach einem der Ansprüche 2 oder 3, dadurch gekennzeichnet, das der Scheitelbereich der Abwinkelung der Kurbel (10) bei in den Aufnahmeraum (1) eingeschwenkter Parallelkurbel (10 - 11) oberhalb der Halterung (14) liegt.

## Claims

1. Household- and/or kitchen appliance with an accommodation space for receiving cooked food, in the case of a baking oven or a roasting oven. or for receiving crockery, in the case of a dishwashing machine, wherein the loading opening of the accommodation space is closable by means of a door, and the accommodation space has at least one holder for a support for the cooked food, or for a support for the crockery, and wherein the holder for the cooked food support or for the crockery support is constructed as a coupling of a crank drive, and wherein the pivoting axis of the crank which is adjacent to the loading opening lies near to the loading opening and the pivoting axis of the other crank lies approximately in the central region of the accommodation space, and the crank drive is constructed as a parallel crank, and the length of the cranks corresponds approximately to the inside height of the accommodation space, characterised in that the pivoting axes (8, 9) of all cranks (10, 11) lie outside the area defined by the accommodation space (1), and the rear holder (14) for the support or supports (16) for the cooked food or for the crockery is of L-shaped construction in side view, and the vertical limb (18) has cantilevers (19), arranged one above the other and having in each case undercut brackets (20) lying thereover, for the placing on and suspension of supports (16) for the cooked food or for the crockery, and wherein the horizontal limb (17) of the holder (14), and the cantilevers (19), with reference to the vertical limb (18), point in the same direction, that is to say, they are arranged on the same side of the vertical limb (18), and the cranks (10,11) of the parallel crank (10 - 11) are articulated on the horizontal limb (17) of the holder (14), and when the parallel crank (10 - 11) is pivoted into the accommodation space (1), the vertical limb (18) of the rear holder (14) lies adjacent to the rear wall (15) of the accommodation space (1).

2. Household- and/or kitchen appliance according to claim 1, characterised in that the crank (10) which is the rearward one when viewed from the direction of the loading opening (7) extends in an angular course as regards its length, and when the holder (14) for the cooked food support (16) is pivoted into the accommodation space (1), a section (10") of this crank (10) lies substantially parallel tb the rear wall (15) of the accommodation space (1).

3. Household- and/or kitchen appliance according to claim 2, characterised in that at least one reinforcement spar (21) is arranged in the top region and on the sides of the pivoting axis (9) of the rear cranks (10) which are provided in pairs.

4. Household- and/or kitchen appliance according to any one of the claims 1 to 3, characterised in that on a section (22, 22'. 22") of the crank (10) which lies outside the accommodation space (1), manually actuatable and/or motor actuatable gears and/or levers engage, for pivoting the parallel cranks (10 - 11).

5. Household- and/or kitchen appliance according to any one of the claims 2 or 3, characterised in that the top region of the angular portion of the crank (10) lies above the holder (14) when the parallel crank (10 - 11) is pivoted into the accommodation space (1).

## Revendications

1. Appareil de ménage par exemple pour la cuisine avec un espace de réception pour denrée à cuire dans un four à cuire ou à rôtir ou pour recevoir de la vaisselle pour un lave vaisselle, dans lequel l'ouverture de chargement de l'espace de réception peut être fermée par une porte et l'espace de réception comporte au moins un ensemble-support pour porte-denrée ou porte-vaisselle, dans lequel l'ensemble-support pour le porte-denrée ou le porte-vaisselle est réalisé comme bielle d'un mécanisme à manivelle, dans lequel l'axe de pivotement de la manivelle voisine de l'ouverture de chargement se trouve près de l'ouverture de chargement et l'axe de pivotement de l'autre manivelle se trouve environ dans la zone centrale de l'espace de réception et le mécanisme à manivelle est réalisé par manivelles parallèles et la longueur des manivelles correspond à peu près à la hauteur libre de l'espace de réception, caractérisé en ce que les axes de pivotement (8, 9) de toutes les manivelles (10, 11) sont situés en dehors du domaine délimité par l'espace de réception (1) et le support arrière (14) pour le ou les porte-denrée à cuire (16) ou porte-vaisselle comporte, en vue de côte, une configuration en forme de L et le montant vertical (18) est muni de bras en porte à faux (19) placés les uns au-dessus des autres avec au-dessus de chacun d'eux des languettes (20) tronquées à l'arrière, pour déposer et accorder les porte-denrée (16) ou porte-vaisselle, et le côté horizontal (17) de support (14) et les bras en porte à faux (19) se présentant dans la même direction par rapport au montant vertical (18), sont également placés du même côte montant vertical (18) et les manivelles (10, 11) de l'ensemble parallèle de manivelles (10, 11) sont articulées sur le côté horizontal (17) du support (14) et dans l'ensemble de manivelles (10, 11) pivotant à l'intérieur de l'espace de réception (1), le montant vertical (18) du support arrière (14) est situé au voisinage de la paroi arrière (15) de l'espace de réception (1).

2. Appareil de ménage par exemple pour la cuisine selon la revendication 1, caractérisé en ce que, la manivelle arrière (10) vue de l'ouverture de chargement (7) comporte sur sa longueur un tracé coudé et pour le support (14) qu'on fait tourner dans l'espace de réception (1 il existe un tronçon (10") de cette manivelle (10) essentiellement parallèle à la paroi arrière (15) de l'espace de réception (1).

3. Appareil de ménage par exemple pour la cuisine selon la revendication 2, caractérisé en ce que, dans la zone du sommet et sur les côtés de l'axe de pivotement (9) des manivelles arrière (10) prévues par paires, est placée au moins une entretoise de renforcement (21).

4. Appareil de ménage par exemple pour la cuisine selon une des revendications 1 à 3, caractérisé en ce que, sur un tronçon (22, 22', 22") de la manivelle (10) se trouvant à l'extérieur de l'espace de réception (1), agit une transmission commandable manuellement et/ou par moteur et/ou un levier pour le pivotement des manivelles parallèles (10, 11).

5 Appareil de ménage par exemple pour la cuisine selon une des revendications 2 ou 3, caractérisé en ce que la zone du sommet du tracé coudé de manivelle (10) est située au-dessus du support (14) pour les manivelles parallèles (10, 11) une fois rentrées dans l'espace de réception par pivotement.
